# DEMANDE DE BREVET EUROPEEN

(11) **EP 4 765 497 A1**
(43) Date de publication de la demande: **24.06.2026**
(21) Numéro de dépôt: 25217619.3
(22) Date de dépôt: 21.11.2025
(51) Int. Cl.: H01R 4/34, H01R 13/713, H01R 11/12, H01H 37/52, H01H 37/04

(54) **ENSEMBLE DE CONNEXION ELECTRIQUE POURVU D'UN DETECTEUR DE SURCHAUFFE POUR PREVENIR LA FORMATION D'UN ARC ELECTRIQUE**

(30) Priorité: 19.12.2024 FR 2414605
(71) Demandeur: AIRBUS OPERATIONS (S.A.S.), 31060 Toulouse (FR)
(72) Inventeur: ALBERO, Franck, 31060 TOULOUSE (FR)
(74) Mandataire: Airbus-OPS SAS

(57) **Abrégé**

L'invention concerne un ensemble de connexion électrique (1) configuré pour établir une connexion entre des parties terminales (20, 22) de conducteurs électriques pourvus de cosse à œillet (21, 23) et comprenant un élément thermo déformable (14) configuré pour se déformer en fonction de la température de l'ensemble de connexion (1) de sorte à établir ou rompre un contact électrique entre deux éléments de contact électrique (14, 12c).

Avantageusement, il est ainsi possible d'opérer une détection des conditions d'initiation d'un arc électrique (A) ou la présence d'un arc électrique (A) continu ou intermittent au niveau dudit ensemble de connexion (1) par l'échauffement de l'élément thermo déformable (14) lors de l'initiation ou en présence d'un arc électrique.

## Description

### DOMAINE TECHNIQUE

La présente invention concerne un ensemble de connexion électrique, notamment à cosses, configuré pour permettre d'y détecter un défaut de continuité électrique de nature à générer un échauffement pouvant conduire à un arc électrique. Au moins un mode de réalisation concerne un ensemble de connexion électrique pour un circuit électrique d'aéronef.

### ÉTAT DE LA TECHNIQUE ANTÉRIEURE

Les architectures d'aéronef évoluent et les aéronefs sont de plus en plus électrifiés avec l'introduction de réseaux de courant continu à haute tension, d'un type souvent nommé HVDC (de l'anglais, sigle de « High Voltage Direct Current ») ou CCHT (sigle de « Courant Continu Haute Tension »). L'introduction de ce type de réseaux électriques à bord d'aéronefs s'accompagne d'inconvénients tels que la présence possible d'arcs électriques en série. En courant continu, la tension ne passant pas par une valeur nulle, un arc électrique peut être présent bien plus longtemps qu'en courant alternatif où les passages par la valeur nulle opèrent une auto-extinction. C'est notamment le cas pour les connexions de type à cosses boulonnées, préférables pour établir des connexions dans une ligne électrique à niveau de courant élevé. En effet, en cas de défaut de serrage, d'une connexion lâche, d'une résistance de contact excessive ou d'un mauvais sertissage d'une cosse, un point chaud peut apparaitre, lequel est précurseur d'un arc électrique. Des techniques de surveillance existent, lesquelles requièrent des capteurs de température ou des fibres optiques connectés à un récepteur, mais ces solutions impliquent de nombreux éléments, ce qui entraîne une pénalité en termes de poids ainsi qu'une complexité accrue des circuits. Il peut en outre exister des défaillances dans les systèmes de détection et de fausses détections, ce qui réduit alors la fiabilité globale du système.

La situation peut être améliorée.

### EXPOSÉ DE L'INVENTION

Un objet de la présente invention est de proposer un ensemble de connexion électrique par serrage d'éléments de connexion à cosses à œillet sur un goujon pourvu d'un détecteur de surchauffe, signe précurseur d'un arc électrique permanent ou intermittent.

A cet effet, il est proposé un ensemble de connexion électrique comprenant un goujon fixé solidairement à un support et dont un filetage fait saillie à partir du support, le goujon présentant une tête faisant saillie sur un côté opposé du support par rapport au filetage, l'agencement de l'ensemble étant configuré pour qu'un écrou monté sur le filetage puisse enserrer une ou plusieurs cosses à œillet entre le support et l'écrou, l'ensemble de connexion étant agencé tel que :
- au moins un premier élément de contact électrique, électriquement conducteur et thermo déformable est électriquement relié au goujon, et est agencé sur la tête du goujon en regard d'un deuxième élément de contact électrique connectable à une équipotentielle de référence, et,
- le premier élément de contact électrique, thermo déformable, est configuré pour être électriquement isolé du deuxième élément de contact électrique lorsque sa température est inférieure à une valeur seuil prédéterminée et pour être électriquement relié audit deuxième élément de contact électrique, lorsque sa température est supérieure ou égale à une valeur seuil prédéterminée, ou vice-versa.

Ainsi, la déformation thermomécanique du premier élément de contact électrique issue d'une élévation de température liée à la dégradation du contact électrique et pouvant conduire à la présence d'un arc électrique permanent ou au caractère répétitif amène avantageusement ce premier élément de contact électrique au contact du deuxième élément de contact électrique relié à une équipotentielle de référence, ou retire ce premier élément de contact électrique du contact du deuxième élément de contact électrique relié à une équipotentielle de référence, ce qui constitue respectivement une fermeture ou une ouverture d'un interrupteur entre le point de connexion (ici le goujon) de l'ensemble de connexion et l'équipotentielle de référence qui peut être reliée à la masse ou à un potentiel électrique de référence. Avantageusement, une telle opération permet d'opérer ensuite une détection du changement d'état de la ligne électrique concernée via des moyens distants connectés à cette ligne, tels que, par exemple, un dispositif de mesure d'impédance, un dispositif de mesure de tension, ou tout autre dispositif configuré pour opérer des fonctions de superviseur de la ligne d'alimentation électrique à laquelle il est connecté.

L'ensemble de connexion électrique selon l'invention peut en outre présenter les caractéristiques additionnelles suivantes, considérées seules ou en combinaisons :
- L'ensemble de connexion électrique comprend un unique premier élément de contact électrique thermo déformable, lequel comprend une résistance électrique ou est couplé à une résistance électrique agencée électriquement en série entre la tête de goujon et un point du premier élément de contact électrique destiné à venir au contact du deuxième élément de contact électrique.
- L'ensemble de connexion électrique comprend une pluralité de premiers éléments de contact électrique, respectivement thermo déformables selon des profils de déformation mécanique selon la température différents les uns des autres, et dont chacun comprend une résistance électrique ou est couplé à une résistance électrique agencée électriquement en série entre ladite tête de goujon et un point dudit premier élément de contact électrique considéré destiné à venir au contact dudit deuxième élément de contact électrique, chacune desdites résistances électriques présentant alors une valeur de résistance électrique différente des autres résistances électriques.
- L'ensemble de connexion électrique comprend au moins un premier élément de contact électrique associé (combiné) à un mécanisme anti-retour configuré pour bloquer en position ce premier élément de contact électrique électriquement au contact du deuxième élément de contact électrique avec lequel il coopère.

Un autre objet de l'invention est un bornier de connexion comprenant une pluralité d'ensembles de connexion électrique tels que l'ensemble de connexion précédemment décrit.

L'invention a également pour objet un circuit électrique comprenant au moins un ensemble de connexion électrique tel que précédemment décrit et un dispositif superviseur de circuit électrique relié à cet ensemble de connexion.

Enfin, l'invention a pour objet un aéronef comprenant un ensemble de connexion électrique tel que précédemment décrit, ou un bornier tel que décrit ci-avant ou encore un circuit électrique tel que précité.

### BRÈVE DESCRIPTION DES DESSINS

[Fig. 1] illustre schématiquement un ensemble de connexion électrique selon un mode de réalisation et en l'absence d'arc électrique ;
[Fig. 2] illustre schématiquement l'ensemble de connexion électrique déjà représenté sur la Fig. 1 utilisé pour opérer une connexion entre deux conducteurs électriques présentant des terminaisons de type cosse à œillet, en l'absence d'arc électrique ;
[Fig. 3] illustre schématiquement l'ensemble de connexion électrique déjà représenté sur la Fig. 1, présentant une déformation thermomécanique d'un élément de contact électrique, en présence d'une surchauffe liée à un contact électrique dégradé et pouvant conduire à l'apparition d'un arc électrique ;
[Fig. 4] illustre schématiquement une première variante de l'ensemble de connexion électrique déjà représenté sur les Fig. 1 à Fig. 3 ;
[Fig. 5] illustre schématiquement une deuxième variante de l'ensemble de connexion électrique déjà représenté sur les Fig. 1 à Fig. 3 ;
[Fig. 6] illustre schématiquement une troisième variante de l'ensemble de connexion électrique déjà représenté sur les Fig. 1 à Fig. 3 ;
[Fig. 7] est une illustration d'un circuit électrique comprenant deux ensembles de connexion selon un mode de réalisation et un dispositif superviseur de ligne d'alimentation électrique ;
[Fig. 8] illustre schématiquement un aéronef pourvu d'au moins un ensemble de connexion électrique selon un mode de réalisation ; et,
[Fig. 9] illustre un exemple d'architecture interne d'un dispositif superviseur de ligne d'alimentation électrique tel que déjà représenté sur la Fig. 7.

### EXPOSÉ DÉTAILLÉ DE MODES DE RÉALISATION

La **Fig. 1** représente schématiquement un ensemble de connexion électrique 1 adapté à l'interconnexion de conducteurs électriques pourvus d'éléments terminaux de type cosses, et en particulier de type cosses à œillet. L'ensemble de connexion 1 comprend un goujon 10, électriquement conducteur, rendu solidaire d'un support (ou base, ou embase) 12 et présentant une partie filetée pourvue d'un filetage 10t faisant saillie à partir du support 12. Le support 12 est électriquement isolant. Le goujon 10 comprend en outre une tête de goujon 10h (ou épaulement 10h) fixée solidairement au support 12, et faisant saillie du côté opposé du support 12, par rapport à la partie filetée du goujon 10. Cet agencement permet d'enserrer des cosses de connexion électrique autour de la partie filetée du goujon 10, en prenant les cosses en étau entre le support 12 et un écrou de serrage présentant un taraudage de forme complémentaire au filetage 10t, monté sur le goujon 10. Un premier élément de contact électrique 14 est monté solidairement sur la tête de goujon 10h. Le premier élément de contact électrique 14 est thermo déformable, c'est-à-dire qu'il se déforme progressivement en fonction de variations de sa température, selon une courbe de déformation prédéfinie. Selon un mode de réalisation, le premier élément de contact électrique 14 est un élément bilame se courbant progressivement lorsque sa température s'élève. Le support 12, de forme creuse selon l'exemple illustré, comprend en outre un deuxième élément de contact électrique 12c, électriquement conducteur, et présentant un point de connexion à une équipotentielle électrique de référence 19. Selon un mode de réalisation, le premier élément de contact électrique 14, thermo déformable, et le deuxième élément de contact électrique 12c sont agencés en regard l'un de l'autre de sorte que, quand la déformation du premier élément de contact électrique 14 excède un certain niveau, lorsque sa température excède une valeur seuil de température, l'extrémité du premier élément de contact électrique 14 entre en contact mécanique avec le deuxième élément de contact électrique 12. Ainsi, les deux éléments de contact électrique 14 et 12c opèrent conjointement comme un contacteur normalement ouvert agissant en fonction de la température du premier élément de contact électrique. Selon une variante de réalisation, le premier élément de contact électrique 14, thermo déformable, et le deuxième élément de contact électrique 12c sont agencés en regard l'un de l'autre de sorte que, quand la déformation du premier élément de contact électrique 14, initialement en contact mécanique avec le deuxième élément de contact 12c, excède un certain niveau, lorsque sa température excède une valeur seuil de température, l'extrémité du premier élément de contact électrique 14 s'écarte du deuxième élément de contact électrique 12. Ainsi, les deux éléments de contact électrique 14 et 12c opèrent conjointement comme un contacteur normalement fermé agissant en fonction de la température du premier élément de contact électrique 14.

Astucieusement et avantageusement, grâce à l'agencement décrit de l'ensemble de connexion électrique 1, il est possible de détecter la présence de signes annonciateurs ou de confirmation d'un arc électrique continu ou récurrent au niveau du goujon 10, puisque la présence ou l'initiation d'un arc électrique induit une élévation de la température du goujon 10, laquelle élévation de température se propage au premier élément de contact électrique 14. Un dispositif superviseur 17 de ligne électrique (non représenté sur la Fig. 1, mais visible sur la Fig. 7) connecté entre le goujon 10 de l'ensemble de connexion 1 et l'équipotentielle de référence 19, a alors la capacité de détecter un court-circuit entre ces deux équipotentielles, ou à tout le moins un niveau de résistance réduit ou très réduit.

La **Fig. 2** est une coupe partielle illustrant l'ensemble de connexion 1 sur lequel et grâce auquel sont interconnectées deux cosses à œillet 20 et 22 respectivement reliées à des conducteurs électriques 21 et 23. Les cosses à œillet sont disposées de sorte à être traversées par le goujon 10 et enserrées entre la face du support 12 à partir de laquelle le goujon 10 fait saillie, et un écrou 24 présentant un filetage complémentaire au filetage 10t du goujon 10, assemblé serré sur le goujon 10. L'ensemble de connexion électrique 1 apparait ici en l'absence de source d'échauffement, telle qu'un arc électrique, et le premier élément de contact électrique 14 est dans un état de repos, en l'absence de déformation d'origine thermique.

La **Fig. 3** illustre l'ensemble de connexion électrique 1 opérant la connexion électrique déjà représentée sur la Fig. 2 mais cette fois soumis à un échauffement pouvant conduire à l'apparition d'un arc électrique A dont l'origine se trouve, à titre d'exemple, dans un défaut de serrage de l'écrou 24 sur le goujon 10, qui a pour conséquence, la présence d'un entrefer variable entre les cosse à œillet 20 et 22. Selon la configuration illustrée sur la Fig. 3, l'arc électrique A est un arc électrique dont la fréquence d'apparition produit une élévation de la température des éléments dans son voisinage et, par conduction à travers la tête de goujon 10h, du premier élément de contact électrique 14, de type bilame, qui est alors déformé suffisamment pour entrer en contact mécanique et électrique, en au moins un point de contact prédéterminé, avec le deuxième élément de contact électrique 12c relié à l'équipotentielle de référence 19.

La **Fig. 4** illustre une première variante de réalisation de l'ensemble de connexion électrique 1 selon laquelle un élément résistif 16 (une résistance électrique) est inséré électriquement en série entre la tête 10h du goujon 10 et le premier élément de contact électrique 14, de sorte que, lorsque le premier élément de contact électrique 14 est déformé et opère comme un contacteur fermé avec le deuxième élément de contact électrique 12c, la résistance électrique 16 est insérée électriquement entre le goujon 10 et l'équipotentielle de référence 19. Un premier avantage réside dans la limitation de courant qu'implique la présence de l'élément résistif 16. Un deuxième avantage est qu'il est possible de dissocier deux ensembles de connexion électrique réalisés suivant le principe de l'ensemble de connexion électrique 1 mais respectivement pourvus d'éléments résistifs (tels que l'élément 16) de différentes valeurs de résistance électrique. Par exemple un premier ensemble de connexion électrique peut comprendre un élément résistif présentant une résistance électrique de 5000 ohms et un deuxième élément résistif peut comprendre un élément résistif présentant une résistance électrique de 6000 ohms.

La **Fig. 5** illustre une deuxième variante de réalisation de l'ensemble de connexion électrique 1 selon laquelle l'ensemble de connexion électrique 1 comprend une pluralité de premiers éléments de contact électrique thermo déformables du type de l'élément 14. Selon l'exemple illustré sur la Fig. 5, deux premiers éléments 14 et 14' sont agencés sur la tête de goujon 10h, ou plus exactement sur des éléments résistifs 16 et 16' sur lesquels ils sont respectivement montés, en regard du deuxième élément de contact électrique 12c.

Les termes « premiers éléments » désignent dans ce cas des éléments de contact thermo déformables par opposition à un ou plusieurs « deuxièmes éléments » qui sont les éléments de contact non thermo déformables au contact duquel ou desquels viennent les premiers éléments après une déformation suffisante et chacun selon leur propre calibration. Selon un mode de réalisation, chacun des premiers éléments thermo déformables 14 et 14' présente un profil différent de variation de forme mécanique (calibration) selon la température, de sorte que, l'un parmi les premiers éléments de contact électrique 14 et 14' entre en contact avec le deuxième élément de contact électrique 12c alors que l'autre parmi les premiers éléments de contact électrique 14 et 14' n'est pas encore suffisamment déformé par une élévation de température pour entrer en contact mécanique avec le deuxième élément de contact électrique 12c. Il est ainsi avantageusement possible d'effectuer une détection d'arc électrique par degrés ou plages de température, et donc, par voie de conséquence, de gravité ou de potentialité de dommages. L'exemple décrit ici n'est pas limitatif et il est possible d'agencer un nombre supérieur de premiers éléments de contact électrique similaires à l'élément 14, par exemple agencés radialement sur la tête de goujon 10h et régulièrement répartis radialement autour de celle-ci. En outre, chacun des premiers éléments de contact électrique 14 et 14' peut être associé à une valeur différente d'élément résistif assemblé électriquement en série avec lui, de sorte à pouvoir indiquer à un dispositif superviseur distant quel est ou quels sont les premiers éléments thermo déformables en contact mécanique avec le deuxième élément de contact 12c, par détection de sa valeur résistive dans le circuit électrique fermé.

La Fig. 6 illustre une troisième variante de l'ensemble de connexion électrique 1 selon laquelle le premier élément de contact électrique 14, thermo déformable, est pourvu d'un système de verrouillage lorsqu'il a été activé, permettant de mémoriser une occurrence de défaut après la disparition éventuelle de ce défaut. Le système de verrouillage comprend par exemple une tige 15 couplée au premier élément 14 agencée pour pouvoir être mue en translation à travers une ouverture 12o formée dans le support 12, laquelle tige 15 est pourvue d'une patte 15w de blocage anti-retour agencée pour se caler contre une surface du support 12 périphérique à l'ouverture 12o (en bordure de l'ouverture 12o). Selon un mode de réalisation, la tige 15 est également un élément thermo déformable d'une forme déterminée pour créer un effet ressort et faire pression sur le premier élément de contact électrique 14, après refroidissement et assurer ainsi une continuité de contact mécanique et électrique entre les éléments de contact électrique 14 et 12c. Bien évidemment, cette forme d'implémentation n'est qu'un exemple amené ici à titre illustratif et de nombreuses autres formes de systèmes de verrouillage peuvent être implémentées. Selon un mode de réalisation, une partie de la tige 15 faisant saillie en dehors du support 12, à travers l'ouverture 12a avant une activation, et ne faisant plus saillie après une activation lorsque le verrouillage est opérationnel, opère comme un indicateur visuel d'activation. Selon une variante de réalisation, une grande partie de la tige 15 fait saillie avant activation et une petite partie seulement de la tige 15 fait saillie après activation, ce qui permet de manipuler la partie restée visible pour opérer un déverrouillage du système de verrouillage illustré. Plus généralement, l'ensemble de connexion électrique 1 peut comprendre un système de verrouillage automatique en position activé ainsi qu'un système de déverrouillage manuel ou commandé à distance, permettant alors de « réamorcer » l'ensemble de connexion électrique 1 dans sa configuration fonctionnelle telle que préalablement à une occurrence de défaut de température (par exemple en présence d'un arc électrique).

La **Fig**. **7** illustre schématiquement une ligne d'alimentation électrique comprenant trois conducteurs électriques 21, 26 et 23 assemblés grâce à deux ensembles de connexion électrique dont l'un est l'ensemble de connexion électrique 1 comprenant le goujon 10 et l'autre est un ensemble de connexion électrique 1' comprenant un goujon 10' et similaire à l'ensemble de connexion 1, sauf en ce qu'il comprend un élément résistif, assemblé en série avec son élément thermo déformable, de valeur de résistance différente de celle d'un élément résistif de même fonction de l'ensemble de connexion 1. L'équipotentielle de référence 19 de l'ensemble de connexion 1 est reliée à une masse électrique et l'équipotentielle de référence 19' de l'ensemble de connexion 1' est reliée elle aussi à une masse électrique. En outre un dispositif électronique superviseur 17 d'une ou plusieurs lignes d'alimentation électrique est connecté à un point de la ligne d'alimentation électrique du conducteur électrique 26. Le dispositif superviseur 17 comprend une équipotentielle de référence 190, elle aussi reliée à une masse électrique.

Selon l'exemple décrit, la ligne d'alimentation électrique illustrée est une ligne d'alimentation électrique délivrant un courant continu à bord d'un aéronef. Selon des variantes, les équipotentielles de référence 19, 19' et 190 pourraient être reliées à une équipotentielle de référence commune autre que la masse.

Avantageusement, en présence d'un échauffement à l'interconnexion des conducteurs électriques 21 et 23, l'échauffement local provoque une augmentation de la température du goujon 10 de l'ensemble de connexion 1. Cette augmentation de température se propage au premier élément de contact électrique 14, thermo déformable, calibré pour se déformer suffisamment, au-delà d'une valeur seuil de température, pour entrer au contact du deuxième élément de contact électrique 12c, ce qui induit une connexion de l'élément résistif 16 de l'ensemble de connexion électrique 1 entre le conducteur 23 et la masse. Dès lors, le dispositif superviseur 17 de la ligne électrique a la capacité de détecter et détecte un défaut. Par exemple, le dispositif superviseur 17 mesure le niveau de tension auquel est soumis le conducteur électrique 26 et peut déterminer la valeur de résistance insérée dans le circuit. Ainsi, le dispositif superviseur 17 peut non seulement détecter la présence d'un défaut d'origine électrique mais aussi en localiser la provenance dans l'aéronef à partir du niveau de tension mesuré, si chacun des ensembles de connexion électrique en présence est pourvu d'une résistance de valeur différente des autres résistances qui équipent respectivement le ou les autres ensembles de connexion électrique similaires à l'ensemble de connexion électrique 1, tels que l'ensemble de connexion électrique 1'.

La **Fig. 8** illustre schématiquement un aéronef 100 comprenant la ligne d'alimentation électrique représentée schématiquement sur la Fig. 7. L'aéronef comprend donc l'ensemble de connexion électrique 1, ce qui permet avantageusement de pallier les inconvénients inhérents à l'apparition d'un point chaud ou d'un arc électrique dans le cas d'un défaut de serrage d'une connexion électrique établie au moyen de cet ensemble de connexion électrique 1. Avantageusement, de très nombreux ensembles de connexion électrique tels que décrits peuvent équiper les systèmes de l'aéronef 1.

La **Fig. 9** illustre schématiquement un exemple d'architecture interne du dispositif superviseur 17 de ligne d'alimentation électrique de l'aéronef 1.

Selon l'exemple d'architecture matérielle représenté à la Fig. 9, le dispositif superviseur 17 de ligne d'alimentation électrique comprend alors, reliés par un bus de communication 170: un processeur ou CPU (« Central Processing Unit » en anglais) 171 ; une mémoire vive RAM (« Random Access Memory » en anglais) 172 ; une mémoire morte ROM (« Read Only Memory » en anglais) 173 ; une unité de stockage telle qu'un disque dur (ou un lecteur de support de stockage, tel qu'un lecteur de cartes SD (« Secure Digital » en anglais) 174 ; un module d'interfaces de puissance et de communication 175 permettant au dispositif superviseur 17 de ligne d'alimentation électrique de communiquer avec des dispositifs distants, tels des capteurs ou des actionneurs, dont en particulier un ou plusieurs ensembles de connexion électrique similaire à l'ensemble de connexion électrique 1 ou 1'.

Le processeur 171 du dispositif superviseur 17 est capable d'exécuter des instructions chargées dans la RAM 147 à partir de la ROM 173, d'une mémoire externe (non représentée), d'un support de stockage (tel qu'une carte SD), ou d'un réseau de communication. Lorsque le dispositif superviseur 17 est mis sous tension, le processeur 171 est capable de lire de la RAM 172 des instructions et de les exécuter. Ces instructions forment un programme d'ordinateur causant la mise en œuvre, par le processeur 171 du dispositif 17, de tout ou partie d'un procédé de supervision de l'état d'au moins une ligne d'alimentation électrique, notamment à partir d'informations obtenues depuis un ou plusieurs ensembles de connexion électrique.

Tout ou partie d'un tel procédé de supervision de l'état d'une ligne d'alimentation électrique peut alors être implémenté sous forme logicielle par exécution d'un ensemble d'instructions par une machine programmable, par exemple un DSP (« Digital Signal Processor » en anglais) ou un microcontrôleur, ou être implémenté sous forme matérielle par une machine ou un composant dédié, par exemple un FPGA (« Field-Programmable Gate Array » en anglais) ou un ASIC (« Application-Specific Integrated Circuit » en anglais). En général, le dispositif superviseur 17 d'une ou plusieurs lignes d'alimentation électrique comprend de la circuiterie électronique configurée pour mettre en œuvre un procédé de supervision de lignes d'alimentation électrique. Bien évidemment, le dispositif superviseur 17 comprend en outre ou est couplé à tous les éléments usuellement présents dans un système électronique comprenant une unité de contrôle et ses périphériques, tels que, un circuit d'alimentation, un circuit de supervision d'alimentation, un ou plusieurs circuits d'horloge, un circuit de remise à zéro, des ports d'entrées-sorties, des entrées d'interruptions, des drivers de bus, cette liste étant non exhaustive.

Avantageusement, et grâce à l'ensemble de connexion électrique décrit, il est possible de détecter la présence d'un échauffement précurseur d'un arc électrique et au besoin, d'isoler la ligne électrique concernée pour éviter ou limiter des dégâts sur cette ligne électrique ou à son voisinage.

L'invention ne se limite pas aux seuls exemples et modes de réalisation décrits mais plus généralement à tout dispositif de connexion électrique à goujon ou vis pourvu d'un élément thermo déformable agencé de sorte qu'un échauffement de l'élément de maintien qu'est le goujon ou la vis entraine une déformation de l'élément thermo déformable qui opère alors comme un contacteur d'ouverture ou de fermeture de circuit électrique. En particulier, l'invention peut s'appliquer à des réseaux de distribution électrique variés, par exemple de courant continu ou de courant alternatif.

## Revendications

1. Ensemble de connexion électrique (1) comprenant un goujon (10) fixé solidairement à un support (12) et dont un filetage (10t) fait saillie à partir dudit support (12), ledit goujon (10) présentant une tête (10h) faisant saillie sur un côté opposé dudit support (12) par rapport audit filetage, l'agencement dudit ensemble (1) étant configuré pour qu'un écrou (24) monté sur ledit filetage (10t) puisse enserrer une ou plusieurs cosses à œillet entre ledit support (12) et ledit écrou (24), l'ensemble de connexion (1) étant **caractérisé en ce que** :
- au moins un premier élément de contact électrique (14), électriquement conducteur et thermo déformable est électriquement relié audit goujon (10), et est agencé sur ladite tête (10h) dudit goujon (10) en regard d'un deuxième élément de contact électrique (12c) connectable à une équipotentielle de référence (19), et,
- ledit premier élément de contact électrique (14), thermo déformable, est configuré pour être électriquement isolé du deuxième élément de contact électrique (12c) lorsque sa température est inférieure à une valeur seuil prédéterminée et pour être électriquement relié audit deuxième élément de contact électrique (12c), lorsque sa température est supérieure ou égale à une valeur seuil prédéterminée, ou vice-versa.

2. Ensemble de connexion électrique selon la revendication 1, comprenant un unique premier élément de contact électrique thermo déformable, lequel comprend une résistance électrique (16) ou est couplé à une résistance électrique (16) agencée électriquement en série entre ladite tête de goujon (10h) et un point dudit premier élément de contact électrique (14) destiné à venir au contact dudit deuxième élément de contact électrique (12c).

3. Ensemble de connexion électrique selon la revendication 1, l'ensemble comprenant une pluralité de premiers éléments de contact électrique (14, 14'), respectivement thermo déformables selon des profils de déformation différents les uns des autres et dont chacun comprend une résistance électrique (16, 16') ou est couplé à une résistance électrique (16, 16') agencée électriquement en série entre ladite tête de goujon (10h) et un point dudit premier élément de contact électrique considéré (14, 14') destiné à venir au contact dudit deuxième élément de contact électrique (12c), chacune desdites résistances électriques (16, 16') présentant une valeur de résistance électrique différente des autres résistances électriques (16, 16').

4. Ensemble de connexion électrique selon l'une des revendications 1 à 3, dans lequel au moins un premier élément de contact électrique (14) est associé à un mécanisme anti-retour (15, 15w, 16o) configuré pour bloquer en position ledit premier élément de contact électrique (14) électriquement au contact dudit deuxième élément de contact électrique (12c).

5. Bornier de connexion comprenant une pluralité d'ensembles de connexion électrique (1, 1') selon l'une des revendications 1 à 4.

6. Circuit électrique (21, 26, 23) comprenant un ensemble de connexion électrique (1) selon l'une des revendications 1 à 4 et un dispositif superviseur de circuit électrique (17) électriquement relié audit ensemble de connexion (1).

7. Aéronef (100) comprenant un ensemble de connexion électrique (1) selon l'une des revendications 1 à 4, un bornier selon la revendication 5 ou un circuit électrique selon la revendication 6.
